# EUROPÄISCHE PATENTSCHRIFT

(11) **EP 0 924 712 B1**
(45) Veröffentlichungstag und Bekanntmachung des Hinweises auf die Patenterteilung: **09.02.2005**
(21) Anmeldenummer: 98121683.1
(22) Anmeldetag: 13.11.1998
(51) Int. Cl.: H01B 7/36, G09F 3/04

(54) **Bezeichnungsträger für elektrische Leiter**
Markings support for electrical conductor
Porte-repères pour conducteur électrique

(30) Priorität: 16.12.1997 DE 29722178 U
(43) Veröffentlichungstag der Anmeldung: 23.06.1999
(73) Patentinhaber: Weidmüller Interface GmbH & Co., 32760 Detmold (DE)
(72) Erfinder: Wieneke, Andreas, 32657 Lemgo (DE); Pampel, Jürgen, 32602 Vlotho (DE); Klinger, Wolfgang, 53842 Troisdorf (DE)
(74) Vertreter: Stracke, Alexander, Dipl.-Ing.

(56) Entgegenhaltungen:
- US-A- 5 115 586

## Beschreibung

Die Erfindung betrifft einen Bezeichnungsträger für elektrische Leiter gemäß Oberbegriff des Patentanspruches 1.

Ein Bezeichnungsträger der gattungsgemäßen Art ist aus der US 5,115,586 A bekannt. Der in diesem Dokument beschriebene Bezeichnungsträger ist mit einer Einrichtung zum Ausgleich des Leiterdurchmessers versehen, die in die beiden Halbschalen integriert ist und aus flexiblen Stiften besteht.

Der vorliegenden Erfindung liegt die Aufgabe zugrunde, einen Bezeichnungsträger der gattungsgemäßen Art zu schaffen, der bei denkbar einfachem konstruktivem Aufbau besonders zu nachträglichem Bestücken dünner und flexibler Leiter eines definierten, relativ großen Durchmesserbereiches geeignet ist.

Diese Aufgabe wird durch einen Bezeichnungsträger mit den Merkmalen des Patentanspruches 1 gelöst.

Durch die Integration der Leiterdurchmesser-Ausgleichseinrichtung in das Filmscharnier ist der Bezeichnungsträger auch noch für solche Leiter geeignet, deren Querschnitt praktisch der gesamten Weite der beiden Halbschalen entspricht.

Die Leiterdurchmesser-Ausgleichseinrichtung besteht in einer besonders bevorzugten Ausfiihrungsform aus einem Klemmbügel, der in einer Freisparung im Filmscharnier in den Leiteraufnahmeraum vorspringt.

Dabei ist der Klemmbügel mit seinem einen Ende an die obere Halbschale und mit seinem anderen Ende an die untere Halbschale angeformt und somit in besonders vorteilhafter Weise einstückig mit dem Bezeichnungsträger im übrigen hergestellt.

Ein Ausführungsbeispiel eines Bezeichnungsträgers gemäß der Erfindung wird nachstehend unter Bezugnahme auf die Zeichnung näher beschrieben. Es zeigen:
- Figur 1: einen erfindungsgemäßen Bezeichnungsträger für elektrische Leiter in Schmalseitenansicht, Breitseitenansicht sowie Draufsicht und Unteransicht,
- Figur 2: den Bezeichnungsträger nach Fig. 1 in drei verschiedenen Phasen seiner Aufsetzung und Festsetzung auf einem elektrischn Leiter.

Der Bezeichnungsträger für elektrische Leiter besteht im wesentlichen aus einer oberen Halbschale 1 sowie einer unteren Halbschale 2. Die beiden Halbschalen 1 und 2 sind an einer Seite durch ein Filmscharnier 3 derart schwenkbeweglich miteinander verbunden, daß nach Aufsetzen der oberen Halbschale 1 auf einen elektrischen Leiter 4 von Hand mit einem Finger die untere Halbschale 2 unten um den Leiter herum geschwenkt werden kann. Es braucht bei diesem Vorgang nur ein sehr geringer Gegenhaltedruck auf die obere Halbschale 1 ausgeübt zu werden, so daß kaum ein Ausweich- oder Ausbeuldruck auf den elektrischen Leiter 4 ausgeübt wird und demzufolge auch dünne und flexible Leiter nachträglich, d.h. nach ihrer Verlegung, mit einem derartigen Bezeichnungsträger markiert werden können.

Die obere Halbschale 1 weist eine Bezeichnungsaufnahmefläche 5 auf, die im dargestellten Ausführungsbeispiel beispielsweise unmittelbar auf einem Plotter oder einem MC-Drucker beschriftete werden kann. In Abwandlung dazu ist es auch denkbar, bei einem derartigen Flächenabschnitt eine Aufnahmemöglichkeit für ein gedrucktes Bezeichnungselement vorzusehen.

Die obere Halbschale 1 und die untere Halbschale 2 sind in ihrer den elektrischen Leiter 4 umgreifenden Schließstellung miteinander verrastet. Hierzu ist im dargestellten Ausführungsbeispiel am freien Ende der unteren Halbschale 2 ein Rasthaken 6 angeformt, der etwa tangential in die untere Halbschale 2 einläuft. Am freien Ende der oberen Halbschale 1 ist eine Rastaufnahme 7 für den Rasthaken 6 gebildet, die einen nach innen unten offenen Durchtrittsschlitz 8 für den Rasthaken 6 beinhaltet. Wird nach Aufsetzen der oberen Halbschale 1 auf den elektrischen Leiter 4 die untere Halbschale 2 unten um den elektrischen Leiter 4 herumgeschwenkt, findet quasi automatisch von innen unten kommend der Rasthaken 6 durch den Durchtrittesschlitz 8, so daß die Raste 9 des Rasthakens 6 danach auf der Außenseite der Rastaufnahme 7 liegt und hier zugänglich ist, so daß beispielsweise mit Hilfe eines Schraubendrehers die Verrastung einfach wieder gelöst werden kann.

Der Bezeichnungsträger hat eine Leiterdurchmesser-Ausgleichseinrichtung. Im dargestellten Ausführungsbeispiel ist diese Leiterdurchmesser-Ausgleichseinrichtung in das Filmscharnier 3 integriert. In einer Freisparung 10 im mittleren Bereich des Filmscharnieres 3 befindet sich ein nach innen in den Leiteraufnahmeraum des Bezeichnungsträgers vorspringender Klemmbügel 11, der mit seinem einen Ende an die obere Halbschale 1 und mit seinem anderen Ende an die untere Halbschale 2 angeformt ist. Wie in Fig. 1 in der Schmalseitenansicht des Bezeichnungsträgers strichpunktiert angedeutet, können innerhalb eines vorgegebenen Leiterdurchmesserbereiches mittels des Klemmbügels 11 die Durchmesserunterschiede dieses Bereiches ausgeglichen werden. Darüber hinaus bewirkt, wie insbesondere auch aus Fig. 2 ersichtlich, die Beaufschlagung des elektrischen Leiters durch den Klemmbügel 11 in der Schließstellung eine zuverlässige Fixierung des Bezeichnungsträgers auf dem elektrischen Leiter gegen eine unerwünschte Verschiebung. Es bleibt jedoch immer noch möglich, den Bezeichnungsträger in seiner Schließstellung in eine gewünschte Position auf dem elektrischen Leiter zu drehen oder zu verschieben.

Es ist herstellungstechnisch sinnvoll und möglich, eine Mehrzahl derartiger Bezeichnungsträger nebeneinander über Sollbruchstellen an einen Logistikstreifen 12 anzuformen.

Die untere Abbildung der Fig. 2 illustriert die Klemmung auf einem elektrischen Leiter größeren Durchmessers.

## Patentansprüche

1. Bezeichnungsträger für elektrische Leiter mit einer auf einem elektrischen Leiter (4) aufsetzbaren oberen Halbschale (1) mit einer Bezeichnungsaufnahmefläche (5) und mit einer unteren Halbschale (2), die um den Leiter (4) schwenkbar mittels eines Filmscharniers (3) mit der oberen Halbschale (1) verbunden ist, wobei an den freien Enden der Halbschalen (1,2) in der Schließlage des Bezeichnungsträgers zusammenwirkende Rastmittel (6, 7) vorgesehen sind und der Bezeichnungsträger eine Leiterdurchmesser-Ausgleichseinrichtung (11) aufweist, **dadurch gekennzeichnet, dass** die Leiterdurchmesser-Ausgleichseinrichtung (11) in das Filmscharnier (3) integriert ist.

2. Bezeichnungsträger nach Anspruch 1, **dadurch gekennzeichnet, dass** die Leiterdurchmesser-Ausgleichseinrichtung (11) ein in einer Freisparung (10) im Filmscharnier (3) angeordneter, in den Leiteraufnahmeraum vorspringender Klenunbügel (11) ist.

3. Bezeichnungsträger nach Anspruch 2, **dadurch gekennzeichnet, dass** der Klemmbügel (11) mit seinem einen Ende an die obere Halbschale (1) und seinem anderen Ende an die untere Halbschale (2) angeformt ist.

## Claims

1. Label carrier for electric cables, with an upper half-shell (1) that can be fitted onto an electric cable (4) and which has a surface (5) to receive a label, and with a lower half-shell (2) that can be connected to the upper half-shell (1) by swivelling it around the cable (4) on a strip hinge (3), such that at the free ends of the half-shells (1, 2) in the closed position of the label carrier cooperating detent means (6, 7) are provided, and such that the label carrier comprises a cable diameter compensation device (11), **characterised in that** the cable diameter compensation device (11) is integrated in the strip hinge (3).

2. Label carrier According to Claim 1, **characterised in that** the cable diameter compensation device (11) is a clamping yoke (11) arranged in a cut-out (10) in the strip hinge (3), which projects into the cable holder space.

3. Label carrier according to Claim 2, **characterised in that** the clamping yoke (11) is formed with one of its ends on the upper half-shell (1) and its other end on the lower half-shell (2).

## Revendications

1. Porte-repères pour conducteurs électriques, comprenant une demi-coque (1) supérieure, susceptible d'être posée sur un conducteur électrique (4), présentant une surface recevant le repère (5), et comprenant une demi-coque (2) inférieure, qui, pivotant autour du conducteur (4) par l'intermédiaire d'une charnière en film (3), est reliée à la demi-coque (1) supérieure, des moyens d'enclenchement (6, 7) étant prévus aux extrémités libres des demi-coques (1, 2), et coopérant dans la position de fermeture du porte-repères, et le porte-repères présentant un dispositif de compensation (11) du diamètre du conducteur, **caractérisé en ce que** le dispositif de compensation (11) du diamètre du conducteur est intégré dans la charnière en film (3).

2. Porte-repères selon la revendication 1, **caractérisé en ce que** le dispositif de compensation (11) du diamètre du conducteur est un étrier de serrage (11) monté dans un évidement (10) de la charnière en film (3), dépassant dans l'espace qui reçoit le conducteur.

3. Porte-repères selon la revendication 2, **caractérisé en ce que** l'étrier de serrage (11) est fixé sur la demi-coque (1) supérieure par l'une de ses extrémités, et sur la demi-coque (2) inférieure par son autre extrémité.
